# EUROPÄISCHE PATENTSCHRIFT

(11) **EP 0 403 730 B1**
(45) Veröffentlichungstag und Bekanntmachung des Hinweises auf die Patenterteilung: **28.07.1993**
(21) Anmeldenummer: 90104244.0
(22) Anmeldetag: 06.03.1990
(51) Int. Cl.: F42B 14/06

(54) **Treibkäfig**
Sabot
Sabot

(30) Priorität: 21.06.1989 DE 3920254; 17.02.1990 DE 4005127
(43) Veröffentlichungstag der Anmeldung: 27.12.1990
(73) Patentinhaber: Rheinmetall GmbH, 40880 Ratingen (DE)
(72) Erfinder: Meyer, Jürgen, D-5000 Köln 50 (DE); Sippel, Achim, D-4030 Ratingen 1 (DE); Wildau, Monika, D-4052 Korschenbroich 2 (DE); Kruse, Heinz-Josef, D-4030 Ratingen 1 (DE); Diel, Rainer, D-4000 Düsseldorf 1 (DE); Becker, Wilfried, D-4000 Düsseldorf 11 (DE); Bartsch, Gisbert, D-4802 Halle/Westf. (DE); Pahnke, Klaus-Dieter, D-5650 Solingen (DE); Huege, Jürgen, D-4000 Düsseldorf (DE); Luther, Hans-Werner, D-4044 Kaarst 1 (DE)

(56) Entgegenhaltungen:
- FR-A- 1 576 031
- US-A- 3 038 382
- US-A- 4 326 464

## Beschreibung

Die Erfindung betrifft einen segmentierten abwerfbaren Treibkäfig für ein unterkalibriges Wuchtgeschoß gemäß den Merkmalen im Oberbegriff des Patentanspruches 1.

Ein derartiger herkömmlicher Zweiflansch-Treibkäfig (Push-Pull-Treibkäfig) mit vorderseitigem kalibergroßen Führungsflansch und rückwärtigem kalibergroßen Druckflansch und über seine gesamte Länge mit rotationssymmetrischem Querschnitt ist in Figur 1 dargestellt. Zweiflansch-Treibkäfige mit wenigstens einer Längsrippe auf dem Rücken eines Treibkäfigsegmentes zwischen vorderem Führungsflansch und hinterem Druckflansch sind z. B. aus der US-A-4,326,464 oder der DE-A-37 04 027 bekannt.
Weiterhin sind übliche Einflansch-Treibkäfige (Pull-Treibkäfig) mit vorderseitigem Druck- und Führungsflansch und rückwärtigen gasdurchlässigen Führungsstegen z. B. aus der DE-A-28 36 963 (korrespondierend dazu US-A-4,542,696) bekannt. Auch hierbei weisen die Treibkäfigsegmente im mittleren Umfangsbereich eine Längsrippe zur Erhöhung der Biegesteifigkeit auf.
Der Vorteil einer Längsrippenkonstruktion besteht darin, daß sie dem kaliberverkleinerten Zwischenbereich des Treibkäfigs zwischen vorderem Führungsflansch und hinterem unvollständig zur Axialkraftübertragung (Schubkrafteinleitung) herangezogen werden und somit stellen Längsrippen hierbei zum größten Teil eine "tote Masse" dar. Außerdem ist die spanende Fertigung eines Treibkäfigs mit Längsrippe sehr kostenintensiv, insbesondere wenn die Längsrippen auch noch einen diagonalen bzw. schraubenförmigen Verlauf aufweisen (z. B. DE-A 37 04 027). Zur Herstellung der Längsrippen bzw. zur Ausarbeitung des Zwischenmaterials sind teure, besonders geformte Spezialwerkzeuge erforderlich.

Charakteristisch für einen herkömmlichen Zweiflansch-Treibkäfig mit rotationssymmetrischem Querschnitt gemäß Darstellung in Figur 1 ist eine zwischen Vorderflansch und rückwärtigem Druckflansch verlaufende rotationssymmetrische kegelförmige bzw. zylindrische Querschnittsreduzierung im Anschluß an den vorderseitigen Ausrundungsradius des hinteren Druckflansches. Aus Gründen der Abschußfestigkeit beim Rohrdurchgang wäre eine wesentlich stärkere Querschnittsreduzierung im Bereich hinter dem vorderen Führungsflansch möglich, da hier kaum noch Schubkräfte vom Treibkäfig in den Penetrator eingeleitet werden. Die relativ große Querschnittsfläche ist in diesem Bereich jedoch erforderlich, um den Treibkäfigsegmenten die notwendige Biegesteifigkeit beim Ablösevorgang nach Verlassen der Rohrmündung zu verleihen. Herkömmliche Zweiflansch-Treibkäfige weisen demnach in nachteiliger Weise ein überhöhtes Gewicht insbesondere im Bereich hinter dem vorderen Führungsflansch auf.

Es ist Aufgabe der Erfindung, einen gattungsmäßigen Treibkäfig anzugeben, bei dem eine Erhöhung der Biegesteifigkeit bei gleichzeitiger Massereduzierung sowie eine kostengünstige Serienfertigung des Treibkäfigs ermöglicht wird.

Diese Aufgabe wird erfindungsgemäß dadurch gelöst, daß der Gesamtquerschnitt des Treibkäfigs wenigstens in einem Teilbereich seiner Längenerstreckung eine polygonartige d.h. gemäß Anspruch 1 eine nahezu dreieckartige oder gemäß Anspruch 17 eine nahezu quadratische Querschnittsform aufweist, bei der eine an jedem Punkt des Treibkäfigumfanges anlegbare Tangente die Treibkäfig-Querschnittsfläche nicht durchläuft. Insbesondere hierdurch wird eine kostengünstige Serienfertigung mit einfachen Bearbeitungsschritten möglich. Bei herkömmlichen Treibkäfigen mit Längsrippe läuft eine entsprechend angelegte Tangente immer durch die Querschnittsfläche, so daß eine spanende Bearbeitung nur mit entsprechend geformten Spezialwerkzeugen möglich ist und eine Vielzahl von Bearbeitungsschritten erforderlich macht. Bei dem erfindungsgemäßen dreiecksförmigen Treibkäfig ist der radiale Abstand Ri in der Treibkäfig-Querschnittsfläche von der zentralen Längsachse A bis zum Außenumfang des Treibkäfigs an den äußeren Segmenttrennflächen am kleinsten und im mittleren Umfangsbereich eines Treibkäfigsegmentes zwischen den beiden äußeren Segmenttrennflächen am größten, so daß durch Masseverteilung bzw. Flächenumverteilung aus den Umfangsbereichen an den äußeren Segmenttrennflächen eines Treibkäfigsegmentes in Richtung auf den mittleren Umfangsbereich (Tk-Segment-Rücken) eine Erhöhung der Biegesteifigkeit sowie des Biegewiderstandsmomentes auf einen Wert gegeben ist, der wenigstens so groß ist wie die Biegesteifigkeit eines Vergleichstreibkäfigs mit einer um ca. 25 % größeren Kreisquerschnittsfläche.
Dadurch wird vorteilhafterweise erreicht, daß die Biegesteifigkeit des Treibkäfigs mit polygonartiger bzw. nahezu dreieckartiger Querschnittsform um einen Faktor von wenigstens 1,3 größer ist als die Biegesteifigkeit eines theoretischen Treibkäfigs mit gleichgroßer kreisrunder Querschnittsfläche. Mit der Erfindung wird eine Massereduzierung des Treibkäfigs und eine Verminderung der Treibkäfig-Querschnittsfläche auf das beim Abschuß im Rohr notwendige Maß bei gleichzeitig größerem Biegewiderstandsmoment ermöglicht. Ein derartiger Treibkäfig ist fertigungstechnisch sehr kostengünstig, insbesondere bei Serienfertigung herzustellen.

Die Erfindung wird nachfolgend anhand von in den Zeichnungen dargestellten Ausführungsbeispielen näher erläutert und beschrieben.

Es zeigen:
- Figur 1 und Figur 1a:: einen herkömmlichen Zweiflansch-Treibkäfig mit rotationssymmetrischem Querschnitt,
- Figur 2:: den qualitativen Biegemomentenverlauf in einem Treibkäfigsegment während des Ablösevorganges,
- Figur 3a, 3b und 3c:: verschiedene Querschnittsflächen von Treibkäfigsegmenten zur Veranschaulichung der Erfindung in Fig. 3c,
- Figur 4a und Figur 4b:: weitere Querschnittsformen von erfindungsgemäßen Treibkäfigen,
- Figur 5 und Figur 5a:: einen Längsschnitt durch einen erfindungsgemäßen Treibkäfig,
- Figur 6 und Figur 7:: Querschnitte durch den erfindungsgemäßen Treibkäfig aus Figur 5 gemäß Schnittlinie VI/VI und VII/VII,
- Figur 8:: ein weiteres Ausführungsbeispiel eines erfindungsgemäßen Treibkäfig-Querschnittes,
- Figur 9:: eine perspektivische Ansicht eines erfindungsgemäßen Treibkäfigs,
- Figur 10 und Figur 11:: Seitenansichten eines erfindungsgemäßen Treibkäfigs in Teildarstellung,
- Figur 12:: ein weiteres Ausführungsbeispiel eines erfindungsgemäßen Treibkäfigs in Längsschnittdarstellung,
- Figur 13 und Figur 14:: weitere Ausführungsbeispiele von erfindungsgemäßen Querschnittsformen gemäß Schnittlinien XIII/XIII und XIV/XIV in Fig. 12,
- Figur 15 und Figur 16:: weitere erfindungsgemäße Ausführungsbeispiele von vierteiligen Treibkäfigen in Querschnittsdarstellung.

In Figur 1 ist mit der Bezugsziffer 10 ein herkömmlicher Zweiflansch-Treibkäfig mit vorderem Führungsflansch 12 und hinterem Druckflansch 14 z. B. im Kaliber 120 mm für ein unterkalibriges flügelstabilisiertes Wuchtgeschoß 30 aus Wolframschwermetall von hohem Schlankheitsgrad dargestellt. Zwischen Treibkäfig 10 und Wuchtgeschoß 30 ist eine nicht näher dargestellte übliche Formschlußzone (mit Gewinde- oder Ringrillen) vorgesehen. Der vordere Führungsflansch 12 weist vorderseitig eine Lufttasche 16 und ein umlaufendes Führungsband 18 auf; der hintere Druckflansch 14 ist im kalibergroßen Umfangsbereich gleichfalls mit einem Führungsband 20 und Gasabdichtungsband 22 versehen. Nach hinten weisend schließt sich ein konisch zulaufendes Heckteil 24 an den Druckflansch 14 an.
Üblicherweise besteht der rotationssymmetrische Treibkäfig 10 aus drei Treibkäfig-Segmenten 26, 27, 28 mit dazwischenliegenden ebenen Segmenttrennflächen 31, 32, 33 (Figur 1a). Zwischen dem vorderen Führungsflansch 12 und hinteren Druckflansch 14 ist der Treibkäfig 10 im Durchmesser verringert ausgebildet bzw. weist eine zylinderförmige/konusförmige Querschnittsreduzierung im Anschluß an den Ausrundungsradius 34 des Druckflansches 14 auf. Im nicht kalibergroßen Bereich 36 in Längserstreckung des Treibkäfigs 10 wäre aus Gründen der Abschußfestigkeit des Treibkäfigs beim Rohrdurchgang eine weitere bzw. stärkere Querschnittsflächenreduzierung bis hin zum vorderen Führungsflansch 12 möglich, da für diesen Bereich 36 bei konventioneller Ausgestaltung nur eine recht geringe Werkstoffauslastung gegeben ist. Aus Gründen einer ausreichenden Biegesteifigkeit bei der Treibkäfigablösung und damit zur Vermeidung von ungleichmäßigen und unkontrollierbaren Störeinflüssen auf den Penetrator muß der Treibkäfig 10 in diesem Bereich 36 jedoch eine noch relativ große Querschnittsfläche aufweisen. Beschußergebnisse haben gezeigt, daß rotationssymmetrische Treibkäfige, bei denen die Querschnittsfläche im Bereich 36 weiter verkleinert wurde, zu einem unkontrolliertem Bruch der Treibkäfig-Segmente bei der Ablösung im Bereich 36 hinter dem vorderen Führungsflansch 12 geführt haben.

Ziel der Entwicklung von Treibkäfigen unterkalibriger Wuchtgeschosse ist die Minimierung der Treibkäfigmasse, um beim Rohrdurchgang eine maximale kinetische Energie auf den Penetrator zu übertragen. Nach dem Verlassen des Rohres erfolgt die Treibkäfigablösung, hervorgerufen durch die an der Lufttasche 16 des vorderen Führungsflansches 12 angreifenden Luftströmungskräfte. Je geringer die Treibkäfigmasse und vor allem je geringer das Massenträgheitsmoment der Treibkäfig-Segmente um ihre hintere Abrollkante ist, desto schneller erfolgt der Ablösevorgang und desto geringer ist der kinetische Energieverlust des Penetrators. Dies gilt insbesondere, wenn im vorderen Teil des Treibkäfigs Masse eingespart werden kann. Denn diese Masse hat den längsten Hebelarm und besitzt damit den größten Anteil am Massenträgheitsmoment bezogen auf die hintere Abrollkante (Schwenkpunkt der Treibkäfig-Segmente).

Figur 2 zeigt den Vorgang der Treibkäfigablösung bei einem schlanken Wuchtgeschoß nach dem Verlassen der Waffenrohrmündung. In einem angelegten Koordinatensystem mit Auftragung des Biegemomentes M_{b} über der Länge des Treibkäfigs führt der Treibkäfig bis zu einem Öffnungswinkel von Phi (φ) = 20° bis 30° eine reine Drehbewegung um seine hintere Abrollkante 38 aus. Diese Drehbewegung wird durch die am Treibkäfig, insbesondere im Bereich der vorderen Lufttasche angreifenden Luftströmungskräfte hervorgerufen. Für kleine Öffnungswinkel Phi (φ) wirkt nur der Staudruck in der Lufttasche 16, hier symbolisch dargestellt durch die resultierende Luftkraft F_{L}. Diese Luftkraft in Verbindung mit den Massenträgheitskräften eines Treibkäfig-Segmentes haben den in Figur 2 qualitativ eingezeichneten Biegemomentenverlauf zur Folge. Charakteristisch für diesen Verlauf ist der sehr steile Anstieg des Biegemomentes M_{b} im Bereich 36 des Treibkäfigs direkt hinter dem vorderen Führungsflansch 12. Deshalb sind dort die Querschnitte der Treibkäfig-Segmente sehr stark bruchgefährdet, wie Beschußergebnisse vielfach bestätigt haben. Zur sicheren Biegemomentenübertragung bei der Ablösung benötigt ein Treibkäfig-Segment in diesem Bereich daher eine Querschnittsfläche, die ein genügend großes Flächenmoment und Biegewiderstandsmoment aufweist.

In den Figuren 3a, 3b und 3c sind exemplarisch verschiedenartige Querschnitte von Treibkäfig-Segmenten 42, 44, 46 angeführt. Für jeden dieser Querschnitte sind nachfolgend das entsprechende Flächenmoment I und das Biegewiderstandsmoment W_{b} um die gestrichelt eingezeichnete Schwerpunktachse 40 angegeben bzw. tabellarisch gegenübergestellt. Der Schwerpunkt ist jeweils mit S bezeichnet. Das Flächenmoment I ist ein Maß für die Biegesteifigkeit des jeweiligen Querschnittes eines Treibkäfig-Segmentes. Es gilt der lineare Zusammenhang: je größer das Flächenmoment I, desto geringer die Durchbiegung des Treibkäfig-Segmentes bei der Ablösung. Das Biegewiderstandsmoment W_{b} ist ein Maß für die maximale Werkstoffbeanspruchung eines Querschnittes unter Biegebelastung. Auch hier gilt ein linearer Zusammenhang: je größer das Widerstandsmoment W_{b}, desto geringer ist bei gegebenem Biegemoment die maximale Biegespannung im Querschnitt. Hervorgerufen durch die Biegebelastung eines Treibkäfig-Segmentes bei der Ablösung treten die Biegespannungen im Querschnittsbereich oberhalb der Schwerpunktachse 40 in Form von axialen Druckspannungen auf, während sich im unteren Querschnittsbereich - in Treibkäfiglängsrichtung betrachtet - axiale Zugspannungen einstellen. Die maximalen Biegespannungen treten in den Randfasern des Querschnittes mit maximalem Abstand zur Schwerpunktachse 40 auf. Die hochgestellten Indizes "o" und "u" beziehen die angegebenen Biegewiderstandsmomente W_{b} also auf die obere und untere Randfaser des jeweiligen Treibkäfigsegment-Querschnittes. Demzufolge ist das obere Widerstandsmoment W_{b}^{o} ein Maß für die maximale axiale Druckspannung in der Schulter des Treibkäfigsegment-Querschnittes, während das untere Widerstandsmoment W_{b}^{u} ein Maß für die maximale Zugspannung darstellt, die im Formschlußbereich des Treibkäfig-Querschnittes an den beiden äußeren Segmentgrenzen auftritt. Ist das untere Biegewiderstandsmoment zu klein, wird bei der Treibkäfigablösung durch die Biegezugspannung im Kerbgrund eines Gewindes ein Riß eingeleitet, der zum Bruch des Treibkäfig-Segmentes im Bereich 36 hinter dem vorderen Führungsflansch 12 führt. Ist demgegenüber aber das obere Biegewiderstandsmoment zu klein, tritt durch Plastifizierung lediglich eine Umlagerung der Druckspannungsspitzen in der Schulter des jeweiligen Treibkäfigsegment-Querschnittes auf; es kann dadurch aber kein Bruch erfolgen.

In den als Anlage beigefügten Berechnungsbeispielen stellt der Querschnitt 1 das rotationssymmetrische Treibkäfig-Segment 42 gemäß Figur 3a, der Querschnitt 2 das verkleinerte rotationssymmetrische Treibkäfig-Segment 44 gemäß Figur 3b, der Querschnitt 3 das erste erfindungsgemäße Treibkäfig-Segment 46 gemäß Figur 3c, der Querschnitt 4 ein weiteres erfindungsgemäßes Treibkäfig-Segment 47 in Gesamtflächendarstellung gemäß Figur 4a und der Querschnitt 5 ein abgeändertes erfindungsgemäßes Treibkäfig-Segment 48 in Gesamtflächendarstellung gemäß Figur 4b dar. Der Querschnitt 1 in Figur 3a zeigt die Querschnittsfläche eines Treibkäfig-Segmentes im Bereich 36 des in Figur 1 dargestellten bekannten Treibkäfigs 10 modernster Bauart. Dieser Querschnitt 1 besitzt ausreichend große Widerstandsmomente, um das Biegemoment bei der Treibkäfigablösung sicher aufzunehmen. Um beim Abschuß die während des Rohrdurchgangs auftretenden Axialkräfte zur Penetratorbeschleunigung zu übertragen, wäre lediglich der kreisringförmige Querschnitt 2 gemäß Figur 3b mit einer um ca. 25 % geringeren Fläche erforderlich. Eine derart große Flächenreduzierung hätte zwar eine enorme Gewichtseinsparung am Treibkäfig zur Folge, aber die Biegewiderstandsmomente des rotationssymmetrischen Querschnittes 2 (Figur 3b) sind viel zu klein und führen zum unkontrollierten Bruch der Treibkäfig-Segmente 44 beim Ablösevorgang, wie Beschußergebnisse eindeutig bestätigt haben.

Das erfindungsgemäße Lösungsprinzip beruht nun darauf, vorzugsweise im biege- bzw. bruchgefährdeten Bereich 36 eines Treibkäfig-Segmentes 46 neuartige Querschnitte vergleichsweise kleinerer Fläche mit ausreichend großem Flächenmoment und Biegewiderstandsmoment zu verwenden.

Die Querschnitte 3, 4 und 5 in Figur 3c, 4a und 4b zeigen Treibkäfig-Segmente gemäß der vorliegenden Erfindung. Sie sind nicht mehr rotationssymmetrisch und zeichnen sich im Vergleich zu den herkömmlichen kreisförmigen Querschnitten 1 und 2 in Figur 3a und 3b durch eine kompakte größere Profilhöhe und jeweils zwei ebene Umfangsflächen 64, 66 aus. Hierbei durchläuft eine an jeden Punkt des Treibkäfigumfanges 56 anlegbare Tangente 54 nicht die Treibkäfig-Querschnittsfläche 50 (siehe Fig. 6). Alle hier aufgeführten erfindungsgemässen Treibkäfig-Segmente weisen eine um ca. 25 % geringere Querschnittsfläche als der Vergleichsquerschnitt 1 in Figur 3a auf.

Erfindungsgemäße Treibkäfige gemäß Figur 5, Figur 6, Figur 7, Figur 9, Figur 10 und 11 wurden im Kaliber 120 mm bereits gefertigt und mit Erfolg verschossen. Aufgrund der erfindungsgemäßen dreieckförmigen bzw. polygonförmigen Querschnittsgestaltung der Treibkäfig-Segmente ist ein derartiger Treibkäfig um ca. 100 g bzw. ca. 6 % leichter als ein vergleichbarer moderner Treibkäfig herkömmlicher Bauart mit rotationssymmetrischem Querschnitt.
Das Treibkäfig-Segment gemäß Figur 3c mit Querschnitt 3 ist gegenüber dem Vergleichsquerschnitt 1 (Figur 3a) beispielsweise um 7,4 % biegesteifer und hat sogar im rißgefährdeten Zugspannungsbereich des Gewindes ein um 5,2 % größeres Biegewiderstandsmoment.
Noch günstiger stellen sich die Verhältnisse bei dem in Querschnitt 4 (Figur 4a) dargestellten Treibkäfigsegment-Querschnitt dar. Dieses Profil ist um 65,2 % deutlich biegesteifer als der Vergleichsquerschnitt 1 (Figur 3a). Der ursprünglich rißgefährdete Gewindebereich ist bei diesem Profil wegen des um 37,7 % größeren unteren Biegewiderstandsmomentes völlig unkritisch geworden.

Fertigungstechnisch zeichnen sich die Treibkäfig-Segmente gemäß Querschnitt 4 (Figur 4a) und Querschnitt 5 (Figur 4b) dadurch aus, daß die äußeren Profilkanten um 30° zur Mittellinie des Querschnittes geneigt sind oder anders ausgedrückt, in Querschnittsbetrachtung schließen die ebenen Umfangsflächen eines jeden Treibkäfig-Segmentes 47 im Rükkenbereich zwischen den Segmenttrennflächen 61, 62 einen Winkel von genau 60° ein und stehen damit rechtwinklig zur jeweils angrenzenden Segmenttrennfläche 61, 62. Für die Fertigung bedeutet dies, daß der gesamte Treibkäfig im Bereich der erfindungsgemäßen Querschnittsform in nur drei Fräsebenen spanend bearbeitet werden muß sofern zwei benachbarte ebene Umfangsflächen 56 von zwei benachbarten Treibkäfig-Segmenten 47 entlang der dazwischenliegenden Segmenttrennlinie 62 in Umfangsrichtung gerade bzw. eben ineinander übergehen (Fig. 4a). Beim Querschnitt 3 (Figur 3c) wären es sechs Fräsebenen für den Fall, daß zwei benachbarte ebene Umfangsflächen von zwei benachbarten Treibkäfig-Segmenten entlang der dazwischenliegenden Segmenttrennlinie 32 in Umfangsrichtung unter einem Winkel von kleiner 30° ineinander übergehen bzw. aneinandergrenzen (Fig. 6). Für diese Fräsvorgänge der ebenen Umfangsflächen können einfache billige zylindrische Walzenfräser verwendet werden.

Die geometrische Besonderheit des in Figur 4b gezeigten Treibkäfigsegment-Profiles gemäß Querschnitt 5 ist, daß sich die Profilflanken bzw. ebenen Umfangsflächen im Vergleich zum Querschnitt 3 und 4 (Figur 3c, Figur 4a) nicht mehr in einem Punkt schneiden. Die Schulter dieses Querschnittsprofiles besteht also nicht mehr aus nur einem Punkt, sondern aus einem Kreisbogen 58. Der Vorteil dieser Treibkäfigsegment-Konstruktion gegenüber Querschnitt 4 (Figur 4a) ist vor allem das deutlich verbesserte obere Biegewiderstandsmoment. Es ist hierbei lediglich um 0,8 % kleiner als das des Vergleichsquerschnittes 1 in Figur 3a.

Ein weiterer fertigungstechnisch günstiger dreieckförmiger bzw. polygonförmiger Treibkäfig-Querschnitt ist in Figur 8 dargestellt. Hierbei sind anstelle der ebenen Umfangsflächen leicht nach außen gewölbte bzw. gekrümmte Umfangsflächen 68, 70 vorgesehen während im Rückenbereich zwischen diesen Umfangsflächen ein stark gekrümmter bzw. abgerundeter Umfangsbereich 58 angeordnet ist. Der Vorteil dieser gerundeten Ausgestaltungsform liegt in der fertigungstechnischen Möglichkeit, diesen Treibkäfig als kostengünstiges "Drehteil" auf einer Exzenter-Drehbank herstellen zu können.

Wie bereits beschrieben, beruht das erfindungsgemäße Lösungsprinzip darauf, insbesondere in dem biegegefährdeten Treibkäfigsegmentbereich hinter dem vorderen Führungsflansch des Treibkäfigs nichtrotationssymmetrische Querschnitte mit kleinerer Fläche jedoch größerem Flächenmoment und Biegewiderstandsmoment im Vergleich zu herkömmlichen rotationssymmetrischen Querschnitten zu verwenden.

Prinzipiell kann die erfindungsgemäße dreiecksförmige Querschnittsflächengestaltung des Treibkäfigs in allen nichtkalibergroßen Bereichen angewendet werden, dies insbesondere bei Treibkäfigen mit großer Längenerstreckung, wie z. B. Treibkäfige für zwei hintereinander angeordnete Tandem-Geschosse, wobei der nicht rotationssymmetrische Querschnitt auch im langgestreckten konisch zulaufenden Heckteil hinter dem Druckflansch vorgesehen sein kann um auch dort die Biegesteifigkeit zu erhöhen.

Bei dem in Figur 5 dargestellten erfindungsgemäßen Treibkäfig ist es jedoch aus Gründen der Abschußfestigkeit beim Rohrdurchgang nicht sinnvoll, die erfindungsgemäßen Stegprofile im gesamten Längenbereich des Treibkäfigs zwischen vorderem Führungsflansch 12 und hinterem Druckflansch 14 anzuordnen. Die Rotationssymmetrie im Bereich des Ausrundungsradius 34 vor dem Druckflansch 14 sollte in jedem Fall erhalten bleiben. Für die in Figur 5 definierte Länge L als der Abstand zwischen Druckflansch 14 und Beginn des nichtrotationssymmetrischen Querschnittsprofils im Sinne dieser Erfindung soll gelten: L größer gleich D/5 (mit D gleich Kaliberdurchmesser) L ≧ D/5. Der Pfeil 52 gibt die Schußrichtung der Treibkäfiganordnung an.

Die in den Zeichnungen Figur 5, Figur 9, Figur 10 und Figur 11 dargestellten erfindungsgemäße Treibkäfigkonfigurationen haben im gesamten nichtrotationssymmetrischen Treibkäfigbereich eine konstante Querschnittsfläche. Da beim Abschuß während des Rohrdurchganges mit zunehmendem Abstand vom vorderen Führungsflansch 12 nach hinten die vom Treibkäfig-Segment zu übertragenden Axialkräfte zur Beschleunigung und Stützung des Penetrators stetig anwachsen, ist es durchaus sinnvoll, den biegegefährdeten Bereich des Treibkäfigs mit einem erfindungsgemäßen Profil wie in Figur 5a dargestellt ist auszubilden, dessen Querschnittsfläche von dem vorderen Führungsflansch 12 ausgehend in Richtung auf den hinteren Druckflansch 14 stetig zunimmt. Dabei können die ebenen Umfangsflächen 64, 66 der Treibkäfig-Segmente leicht schräg zur Längsachse A verlaufen und der abgerundete Zwischenbereich 58 zwischen zwei ebenen Umfangsflächen - sofern er vorgesehen ist - würde sich dementsprechend von vorne nach hinten verbreitern.
Die Figuren 9, 10 und 11 zeigen zur Veranschaulichung in perspektivischer bzw. Seitenansicht im Teilschnitt den gebauten erfindungsgemäßen Treibkäfig 60 mit der in Fig. 3c (Querschnitt 3) dargestellten Treibkäfigsegment-Querschnittsfläche.

Mit der Erfindung läßt sich also wie geschildert eine erhebliche Massereduzierung (Totlastanteil) eines Treibkäfigs bei gleichzeitiger wesentlicher Erhöhung seiner Biegesteifigkeit erzielen. Eine einfache und kostengünstige Serienfertigung wird ermöglicht. Die Anwendung der Erfindung ist für alle möglichen Waffen mit Kleinoder Großkaliber sowie mit gezogenen oder glatten Rohren denkbar, aus denen Treibkäfiggeschosse verschossen werden können. Die erfindungsgemäßen Profile können nicht nur bei Zwei-Flansch-Treibkäfigen, sondern auch bei Ein-Flansch-Treibkäfigen verwendet werden.

In Figur 12 ist ein weiterer erfindungsgemäßer Treibkäfig 60 dargestellt. Hierbei ist die dreieckförmige Querschnittsfläche nicht nur in dem vorderen Längenbereich 36 zwischen dem vorderen Führungsflansch 12 und dem hinteren Druckflansch 14, sondern auch noch im hinteren Heckteil 24 hinter dem Druckflansch 14 ausgebildet. Die Anordnung einer polygonalen Querschnittsform 72 auf dem Heckteil 24 des Treibkäfigs 60 bewirkt auch in diesem Bereich eine Biegesteifigkeitserhöhung ohne zusätzliche Massenerhöhung.

Bei der in der Figur 13 dargestellten Querschnittsform des Treibkäfigs 60 ist die Krümmung der Außenfläche 70 der polygonförmigen Querschnittsform 72 geringfügig konvex nach außen gewölbt.

Die Bezugsziffer 80 kennzeichnet die ursprüngliche Kreisumfangsfläche, wobei 82 die maximale Entfernung a zwischen der gewölbten Außenfläche 70 der Querschnittsform 72 angibt, und 74 den maximalen Abstand b der gewölbten Außenfläche 70 zu einer die Eckpunkte 78 verbindenden Gerade 76 kennzeichnet. Das Prinzip einer möglichst geringen Wölbung der Außenfläche 70 äußerst sich geometrisch darin, daß b ≦ a ist.

Figur 14 zeigt den Querschnitt des in Figur 12 dargestellten Treibkäfigs 60. Während die in der Figur 13 dargestellte erfindungsgemäße Querschnittsform den Bereich im Heckteil 24 hinter dem Druckflansch 14 charakterisiert, zeigt Figur 14 den Querschnitt im mittleren Rückenbereich 36 zwischen dem vorderen Führungsflansch 12 und dem hinteren Druckflansch 14.

Diese beiden Ausführungsbeispiele sind darüber hinaus auch gegeneinander austauschbar. Der Querschnitt, wie in der Figur 13 dargestellt, kann somit auch auf den mittleren Rückenbereich 36 des Treibkäfigs 60 aufgebracht werden, und der in der Figur 14 dargestellte Querschnitt kann dementsprechend auch auf dem Heckteil 24 hinter dem Druckflansch 14 angeordnet sein. Des weiteren ist die Möglichkeit gegeben, daß beide in den Figuren 13 und 14 dargestellten Querschnittsformen 72, 72' ineinander übergehen.

Die Bezugsziffer 72' kennzeichnet die polygonförmige Querschnittsform, die hier dahingehend modifiziert ist, daß die benachbarten leicht gekrümmten Außenflächen 70 nicht direkt aneinandergrenzen, sondern jeweils durch ein schmales Stück der kreisbogenförmigen Außenfläche 58 voneinander getrennt sind. Der Mittelpunkt dieser kreisbogenförmigen Außenfläche 58 mit dem Radius Rₚₒₗ liegt im Zentrum A der Gesamtquerschnittsfläche 72' des Treibkäfigs 60, der dem Schnittpunkt der drei Segment-Trennflächen 31, 32, 33 entspricht. Das Bezugszeichen c kennzeichnet in der Figur 14 die Länge 86 der Segment-Trennflächen 31, 32, 33. Die Umfangslänge 84 der kreisbogenförmigen Außenfläche 58 ist dabei kleiner als die Länge c, 86 der Segment-Trennflächen 31, 32, 33. Die Krümmung einer Außenfläche 70 ist wie bereits in der Figur 13 dargestellt möglichst gering. Dabei stellen a, 82' wiederum den maximalen Abstand zwischen der gekrümmten Außenfläche 70 der Querschnittsform 72' und dem Kreisumfang 80 dar. Die Gerade 76 verbindet in dieser Darstellung die Eckpunkte 78'. Gegenüber der Figur 13, in der drei Eckpunkte 78 vorliegen, erhält man bei diesem Querschnitt sechs Eckpunkte 78' dadurch, daß die gewölbten Außenflächen 70 nicht direkt aneinandergrenzen, sondern durch Kreisbogensegmente 58 voneinander getrennt sind. Jede gekrümmte Umfangsfläche 70 weist jeweils zwei Eckpunkte 78′ mit den benachbarten Kreisbogensegmenten 58 auf. Diese werden durch die Gerade 76 miteinander verbunden. Der maximale Abstand von dieser Geraden 76 zur gekrümmten Außenfläche 70 wird durch b, 74' gekennzeichnet. Eine möglichst geringe Krümmung wird auch hier - wie in Figur 13 - geometrischdadurch bestimmt, daß b ≦ a ist.

Die Figur 15 zeigt den Querschnitt eines Treibkäfigs 88, der eine Teilung in vier Treibkäfig-Segmente 90 aufweist. Die im wesentlichen quadratische Querschnittsform läßt sich ebenfalls mit Hilfe einfacher drehtechnischer Verfahren auf einen Teilbereich der Längenerstreckung eines viergeteilten Treibkäfigs 88 aufbringen.
Die vier Außenflächen 70' dieser quadratischen Querschnittsform sind leicht konvex nach außen gewölbt. Wie anhand der Figuren 13 und 14 beschrieben, ist auch hier die Wölbung der gekrümmten Außenflächen 70' möglichst gering und wiederum geometrisch dadurch bestimmt, daß der maximale Abstand b zwischen der die Eckpunkte 78'' verbindenden Gerade 76 zu der gekrümmten Außenfläche 70 kleiner gleich ist dem maximalen Abstand a der gekrümmten Außenfläche 70' zur ursprünglichen Kreisumfangsfläche 80. Die vier Segment-Trennflächen der Treibkäfig-Segmente 90 sind so angeordnet, daß der radiale Abstand von der zentralen Längsachse A bis zur gekrümmten Außenfläche 70' an den Segment-Trennflächen am kleinsten ist.

Die Figur 16 modifiziert die Figur 15 dahingehend, daß jedes Treibkäfig-Segment 90 in Querschnittsbetrachtung zwischen den beiden benachbarten leicht gewölbten Außenflächen 70' ein schmales Stück kreisbogenförmiger Außenfläche 58' aufweist. Der Mittelpunkt dieser kreisbogenförmigen Außenfläche 58' mit dem Radius R_{qua} liegt im Zentrum A der Gesamtquerschnittsfläche des Treibkäfigs 88. Dieser Mittelpunkt entspricht wiederum dem Schnittpunkt der Segment-Trennflächen. Insbesondere diese Ausführungsform weist eine sehr geringe Krümmung der Außenfläche 70' auf.

Die in den Figuren 15 und 16 dargestellten Querschnitte sind ineinander überführbar. Der Abstand b in Figur 15 wird durch die verwendete Drehmaschine vorgegeben. Die Krümmung der Außenflächen 70' kann durch die Exzentrizität der Drehmaschine variiert werden.

### Definitionen:

${\text{f}}_{\text{i}} \text{:=} \frac{{\text{A}}_{\text{i}} \text{-A₁}}{\text{A₁}} {\text{; t}}_{\text{i}} \text{:=} \frac{{\text{I}}_{\text{i}} \text{-I₁}}{\text{I₁}} {\text{; q}}_{\text{i}} \text{:=} \frac{{\text{W}}_{\text{b,i}} {\text{- W}}_{\text{b,1}}}{{\text{W}}_{\text{b,1}}} \text{; i=2,3,4,5}$

## Patentansprüche

1. Segmentierter abwerfbarer Treibkäfig (60), insbesondere von großer Längenerstreckung, für ein unterkalibriges Wuchtgeschoß (30) mit großem Schlankheitsgrad, aus wenigstens zwei Treibkäfig-Segmenten (26, 28) mit benachbarten planparallelen Segmenttrennflächen (32, 33) und mit wenigstens einem kalibergroßen gasabdichtenden Druckflanschteil (14) wobei in nichtkalibergroßen Bereichen (36) des Treibkäfigs (10) bestimmte Maßnahmen zur Erhöhung der Biegesteifigkeit vorgesehen sind,
**dadurch gekennzeichnet**, daß der Gesamtquerschnitt (50) des Treibkäfigs (60) wenigstens in einem Teilbereich seiner Längenerstreckung eine im wesentlichen dreieckartige Querschnittsform aufweist, bei der eine an jeden Punkt des Treibkäfigumfanges (56) anlegbare Tangente (54) nicht die Treibkäfig-Querschnittsfläche (50) durchläuft. (Fig. 3c, 4a, 4b, 6, 7, 8)

2. Treibkäfig nach Anspruch 1,
**dadurch gekennzeichnet**, daß bei der dreieckartigen Querschnittsform der radiale Abstand (Rᵢ) von der zentralen Längsachse (A) bis zum Außenumfang (56) des Treibkäfigs (60) an den äußeren Segmenttrennflächen (61, 62, 63) am kleinsten und der radiale Abstand (Rₐ) im mittleren Umfangsbereich eines Treibkäfig-Segmentes (46, 47, 48) zwischen den beiden äußeren Segmenttrennflächen (61, 62, 63) am größten ist, wobei durch Masseverteilung bzw. Querschnittsflächenumverteilung aus den Umfangsbereichen der äusseren Segmenttrennflächen (61, 62, 63) eines Treibkäfig-Segmentes(46) mit gleichgroßer Kreisquerschnittsfläche in Richtung auf den mittleren Umfangsbereich (Treibkäfigsegmentrücken) eine Erhöhung der Biegesteifigkeit sowie des Biegewiderstandsmomentes auf einen Wert gegeben ist, der wenigstens so groß ist wie die Biegesteifigkeit eines Vergleichs-Treibkäfigs mit einer um ca. 25 % größeren Kreisquerschnittfläche. (Fig. 3a, 3b, 3c, 4a, 4b)

3. Treibkäfig nach Anspruch 1 oder 2,
**dadurch gekennzeichnet**, daß die Biegesteifigkeit des Treibkäfigs mit polygonartiger oder nahezu dreieckartiger Querschnittsform um einen Faktor von wenigstens 1,3 größer ist als die Biegesteifigkeit des theoretischen Treibkäfigs mit gleichgroßer kreisrunder Querschnittsfläche. (Fig. 3b und 3c)

4. Treibkäfig nach Anspruch 1, 2 oder 3,
**dadurch gekennzeichnet**, daß jedes Treibkäfig-Segment (46) wenigstens zwei ebene Umfangsflächen (64, 66) aufweist. (Fig. 3c, 4b)

5. Treibkäfig nach Anspruch 1, 2, 3 oder 4,
**dadurch gekennzeichnet**, daß zwei benachbarte ebene Umfangsflächen von zwei benachbarten Treibkäfig-Segmenten entlang der Segmenttrennlinie (32) in Umfangsrichtung unter einem Winkel von kleiner 30° ineinander übergehen bzw. aneinandergrenzen. (Fig. 6)

6. Treibkäfig nach Anspruch 1, 2, 3 oder 4,
**dadurch gekennzeichnet**, daß zwei benachbarte ebene Umfangsflächen (56) von zwei benachbarten Treibkäfig-Segmenten (47) entlang der Segmenttrennlinie (62) in Umfangsrichtung gerade bzw. eben ineinander übergehen. (Fig. 4a)

7. Treibkäfig nach einem der vorhergehenden Ansprüche 1 bis 6,
**dadurch gekennzeichnet**, daß in Querschnittsbetrachtung die ebenen Umfangsflächen (56) eines jeden Treibkäfig-Segmentes (47) im Rückenbereich zwischen den Segmenttrennflächen (61, 62) einen Winkel von 60° einschließen und rechtwinklig zur angrenzenden Segmenttrennfläche (61, 62) stehen. (Fig. 4a)

8. Treibkäfig nach einem der vorhergehenden Ansprüche 1 bis 7,
**dadurch gekennzeichnet**, daß zwischen den ebenen Umfangsflächen (64, 66) eines jeden Treibkäfig-Segmentes (48) im Rückenbereich ein abgeschrägter bzw. abgerundeter Umfangsbereich (58) vorgesehen ist. (Fig. 4b)

9. Treibkäfig nach einem der vorhergehenden Ansprüche 1 bis 8,
**dadurch gekennzeichnet**, daß anstelle der ebenen Umfangsflächen leicht nach außen gekrümmte Umfangsflächen (68, 70) vorgesehen sind und im Rückenbereich zwischen den leicht gekrümmten Umfangsflächen (68, 70) ein stark gekrümmter bzw. abgerundeter Umfangsbereich (58) vorgesehen ist. (Fig. 8)

10. Treibkäfig nach einem der vorhergehenden Ansprüche 1 bis 9,
**dadurch gekennzeichnet**, daß die dreieckartige Querschnittsform nur in einem begrenzten Längenerstreckungsbereich (36) des Treibkäfigs (60) zwischen vorderem Führungsflansch (12) und hinterem Druckflansch (14) vorgesehen ist, wobei sich dieser Längenerstreckungsbereich (36) direkt an den vorderen Führungsflansch (12) anschließt und der restliche kaliberdurchmesserverkleinerte Bereich vor dem Druckflansch (14) rotationssymmetrisch ausgebildet ist. (Fig. 5)

11. Treibkäfig nach Anspruch 10,
**dadurch gekennzeichnet**, daß der Längenerstreckungsbereich (36) mit der dreiecksförmigen Querschnittsfläche kleiner als 80 %, vorzugsweise etwa 60 %, des Abstandes zwischen vorderem Führungsflansch (12) und hinterem Druckflansch (14) beträgt. (Fig. 5)

12. Treibkäfig nach einem der vorhergehenden Ansprüche 1 bis 11,
**dadurch gekennzeichnet**, daß die ebenen Umfangsflächen (64) eines Treibkäfig-Segmentes (46) leicht schräg zur Längsachse (A) verlaufen. (Fig. 5a)

13. Treibkäfig nach einem der vorhergehenden Ansprüche 1 bis 12,
**dadurch gekennzeichnet**, daß die drei Außenflächen (70) der dreieckartigen Querschnittsform des Treibkäfigs leicht konvex nach außen gewölbt ausgebildet sind, wodurch sich eine polygonförmige Gesamtquerschnittsform ergibt.

14. Treibkäfig nach Anspruch 13,
**dadurch gekennzeichnet**, daß die Wölbung bzw. Krümmung einer Außenfläche (70) der polygonförmigen Querschnittsform (72) möglichst klein ausgebildet ist und der geometrischen Bedingung b kleiner gleich a (b ≦ a) genügt, mit b gleich dem maximalen Abstand (74) der gewölbten Außenfläche (70) von einer Geraden (76) zwischen den beiden äußeren Eckpunkten (78) der gewölbten Außenfläche (70) und a gleich dem maximalen Abstand (82) zwischen der gewölbten Aussenfläche (70) und der ursprünglichen Kreisumfangsfläche (80).

15. Treibkäfig nach Anspruch 13 oder 14,
**dadurch gekennzeichnet**, daß jedes Treibkäfig-Segment (42, 44, 46) in Querschnittsbetrachtung im mittleren Rückenbereich (84) zwischen den beiden benachbarten leicht gewölbten Außenflächen (70) ein schmales Stück kreisbogenförmige Außenfläche (58) aufweist, deren Radius (Rₚₒₗ) im Zentrum (A) der Gesamtquerschnittsfläche des Treibkäfigs (60, 72) (gleich Schnittpunkt der Segment-Trennflächen) seinen Ursprung hat.

16. Treibkäfig nach Anspruch 15,
**dadurch gekennzeichnet**, daß für einen beliebigen Treibkäfigquerschnitt die Länge des Stückes kreisbogenförmiger Außenfläche (58) in Umfangsrichtung betrachtet kleiner gleich der Länge C (86) der Segment-Trennfläche (31, 32, 33) ist.

17. Segmentierter abwerfbarer Treibkäfig (88), insbesondere von großer Längenerstreckung, für ein unterkalibriges Wuchtgeschoß mit großem Schlankheitsgrad, aus wenigstens zwei Treibkäfig-Segmenten mit benachbarten planparallelen Segment-Trennflächen und mit wenigstens einem kalibergroßen gasabdichtenden Druckflanschteil, wobei in nichtkalibergroßen Bereichen des Treibkäfigs bestimmte Maßnahmen zur Erhöhung der Biegesteifigkeit vorgesehen sind,
**dadurch gekennzeichnet**, daß der Gesamtquerschnitt des Treibkäfigs (88) bei einer Teilung in vier Treibkäfig-Segmente (90) wenigstens in einem Teilbereich seiner Längenerstreckung eine im wesentlichen quadratische Querschnittsform aufweist, beider eine an jeden Punkt des Treibkäfig unfanges anlegbare Tangente nicht die Treibkäfig-Querschnittsfläche durchlänft.

18. Treibkäfig nach Anspruch 17,
**dadurch gekennzeichnet**, daß die vier Außenflächen (70) der quadratischen Querschnittsform leicht konvex nach außen gewölbt ausgebildet sind.

19. Treibkäfig nach Anspruch 17 oder 18,
**dadurch gekennzeichnet**, daß jedes Treibkäfig-Segment (90) in Querschnittsbetrachtung im mittleren Rückenbereich zwischen den beiden benachbarten leicht gewölbten Außenflächen (70') ein schmales Stück kreisbogenförmige Außenfläche (58) aufweist, deren Radius (R_{qua}) im Zentrum (A) der Gesamtquerschnittsfläche des Treibkäfigs (88) seinen Ursprung hat.

## Claims

1. Segmented discardable sabot (60), particularly one of considerable length, for a sub-calibre penetrator projectile (30) with a high degree of slenderness, with at least two sabot segments (26, 28) with at least two plane-parallel separating surfaces (32,33) and with at least one large-calibre gas-sealing pressure flange part (14), measures being taken in those zones (36) of the sabot which are not of large calibre to increase the flexural strength, characterised by the fact that the overall cross section (50) of the sabot (60), at least over part of its length, has a substantially triangular cross-sectional shape in which a tangent (54) which can be placed against every point on the sabot periphery (56) does not pass the cross sectional surface (50) of the sabot (Fig. 3c, 4a, 4b, 6, 7, 8).

2. Sabot in accordance with Claim 1, characterised by the fact that in the triangular cross-sectional shape the radial distance (Rᵢ) from the central longitudinal axis (A) to the outer periphery (56) of the sabot (60) is at a minimum on the outer segment separating surfaces (61,62,63) and the radial distance (Rₐ) in the median peripheral zone of a sabot segment (46,47,48) is at a maximum between the two outer segment separating surfaces (61,62,63), while by mass distribution or cross-sectional surface redistribution, from the peripheral zones of the outer segment separating surfaces (61,62,63) of a sabot segment (46), with a circular cross-sectional surface of the same size, in the direction of the median peripheral range, an increase of the flexural strength as well as of the flexural resistance moment is provided to a value which is at least as great as the flexural strength of a comparable sabot with a circular cross-sectional surface about 25% greater (Fig. 3a, 3b, 3c, 4a, 4b).

3. Sabot in accordance with Claim 1 or 2, characterised by the fact that the flexural strength of the sabot with a polygonal or approximately triangular cross-sectional form is greater by a factor of at least 1.3 than the flexural strength of the theoretical sabot with a circular cross-sectional surface of the same size (Fig. 3b and 3c).

4. Sabot in accordance with Claim 1, 2 or 3, characterised by the fact that each sabot segment (46) has at least two plane peripheral surfaces (64,66) (Figure 3c, 4b).

5. Sabot in accordance with Claim 1, 2 or 4, characterised by the fact that two adjacent plane peripheral surfaces of two adjacent sabot segments continue in or are contiguous with each other along the segment separating line (32) in the peripheral direction at an angle of less than 30° (Fig. 6).

6. Sabot in accordance with Claim 1, 2, 3 or 4, characterised by the fact that two adjacent plane peripheral surfaces (56) of two adjacent sabot segments (47) continue over a straight or plane course in each other along the segment separating line (62) in the peripheral direction.

7. Sabot in accordance with one of the foregoing Claims 1 to 6, characterised by the fact that, as viewed in cross section, the plane peripheral surfaces (56) of each sabot segment (47), in the rear zone between the segment separating surfaces (61,62), enclose an angle of 60° and are at right angles to the adjacent segment separating surface (61,62) (Fig. 4a).

8. Sabot in accordance with one of the foregoing Claims 1 to 7, characterised by the fact that between the plane peripheral surfaces (64,66) of each sabot segment (48), in the rear zone, a bevelled or rounded peripheral zone (58) is provided (Figure 4b).

9. Sabot in accordance with one of the foregoing Claims 1 to 8, characterised by the fact that in place of the plane peripheral surfaces, peripheral surfaces (68,70) are provided which curve slightly outwards, while in the rear zone between the slightly curved peripheral surfaces (68,70) a distinctly curved or rounded peripheral zone (58) is provided (Figure 8).

10. Sabot in accordance with one of the foregoing Claims 1 to 9, characterised by the fact that the triangular cross-sectional form is only provided in a certain zone (36) of the length of the sabot (60), between the front guide flange (12) and the rear pressure flange (14), this longitudinal zone (36) being directly connected up to the front guide flange (12) while the remaining zone, of smaller calibre diameter, is formed in a rotationally symmetrical manner in front of the pressure flange (14) (Fig. 5).

11. Sabot in accordance with Claim 10, characterised by the fact that the longitudinal zone (36) with the triangular cross-sectional surface amounts to less than 80% and preferably to about 60% of the distance between the front guide flange (12) and the rear pressure flange (14) (Fig. 5).

12. Sabot in accordance with one of the foregoing Claims 1 to 11, characterised by the fact that the plane peripheral surfaces (64) of a sabot segment (46) slant slightly in relation to the longitudinal axis (A) (Fig. 5a).

13. Sabot in accordance with one of the foregoing Claims 1 to 12, characterised by the fact that the three external surfaces (70) of the triangular cross-sectional shape of the sabot are slightly convex towards the outside, resulting in a polygonal overall cross section.

14. Sabot in accordance with Claim 13, characterised by the fact that the convexity of curvature of an external surface (70) of the polygonal cross-sectional shape (72) is made as small as possible and satisfies the geometrical conditions (b ≦ a) wherein B is equal to the maximum distance (74) of the convex external surface (70) from a straight line (76) between the two outer corners (78) of the convex external surface (70) while a is equal to the maximum distance (82) between the convex external surface (70) and the original circular peripheral surface (80).

15. Sabot in accordance with Claim 13 or 14, characterised by the fact that each sabot segment (42,44,46) as viewed in cross section, in the median rear zone (84) between the two adjacent slightly curved external surfaces (70), has a narrow portion or arcuate external surface (58) of which the radius (Rₚₒₗ has its origin in the centre (A) of the overall cross-sectional surface of the sabot (60,72) (at the same point of intersection of the segment separating surfaces).

16. Sabot in accordance with Claim 15, characterised by the fact that for any sabot cross section the length of the portion of arcuate external surface (58), as viewed in the peripheral direction, is less than or equal to the length C (86) of the segment separating surface (31,32,33).

17. Segmented ejectable sabot (88), particularly of considerable length, for a sub-calibre penetrator projectile with a high degree of slenderness, with at least two sabot segments with adjacent plane-parallel segment separating surfaces and with at least one gas-sealing pressure flange part of large calibre, measures being taken in those zones of the sabot which are of large calibre to increase the flexural strength, characterised by the fact that the overall cross section of the sabot (88), when subdivided into four sabot segments (90), has at least over part of its length a substantially square cross-sectional form, in which a tangent n which can be placed against a point on the periphery of the sabot does not pass through the cross section surface of the sabot.

18. Sabot in accordance with Claim 17, characterised by the fact that the four external surfaces (70) of the square cross-sectional shape are slightly convex towards the outside.

19. Sabot in accordance with Claim 17 or 18, characterised by the fact that each sabot segment (90), as viewed in cross section, in the median rear zone between the two adjacent slightly convex external surfaces (70'), has a small portion of arcuate external surface (58) of which the radius (R_{qua}) has its origin in the centre (A) of the overall cross-sectional surface of the sabot (88).

## Revendications

1. Sabot éjectable à segments (60), notamment de grande longueur, destine à un projectile à effet cinétique sous-calibre (30) à fort degré d'élancement, constitue par au moins deux segments de sabot (26, 28) comportant des surfaces de séparation parallèles, planes et voisines (32, 33) entre segments et au moins une bride de poussée (14) étanche aux gaz et de gros calibre, alors que dans les régions (36) du sabot (60) qui ne sont pas de gros calibre sont prévues des mesures pour augmenter la rigidité en flexion,
caractérisé en ce que la section d'ensemble (50) du sabot (60) présente au moins dans une région partielle de sa longueur une forme en section sensiblement triangulaire, dans laquelle une tangente (54) appliquée en chaque point de la périphérie (56) du sabot ne passe pas par la surface de la section (50) du sabot (figures 3c, 4a, 4b, 6, 7, 8).

2. Sabot selon la revendication 1,
caractérisé en ce que dans le cas d'une section de forme triangulaire, la distance radiale (Rᵢ) entre l'axe longitudinal central (A) et la périphérie externe (56) du sabot (60) est minimale dans les surfaces de séparation externes des segments (61, 62, 63) et la distance radiale (Rₐ) dans la région périphérique centrale d'un segment de sabot (46, 47, 48) entre les deux surfaces de séparation externes (61, 62, 63) est maximale, ce qui permet d'obtenir par une distribution de la masse ou par une redistribution des surfaces en section des régions périphériques à partir des surfaces de séparation externes (61, 62, 63) d'un segment de sabot (46) de même surface en section circulaire en direction de la région périphérique centrale (partie dorsale des segments du sabot) une augmentation de la rigidité en flexion ainsi que du moment de résistance à la flexion selon une valeur qui est au moins aussi importante que la rigidité en flexion d'un sabot de comparaison présentant une section de surface circulaire supérieure d'environ 25% (figures 3a, 3b, 3c, 4a, 4b).

3. Sabot selon la revendication 1 ou 2,
caractérisé en ce que la rigidité en flexion du sabot présentant une section de forme de type polygonal ou pratiquement carré est supérieure d'un facteur d'au moins 1,3 à la rigidité en flexion du sabot théorique dont la surface en section est en anneau de cercle de même importance (figures 3b et 3c).

4. Sabot selon les revendications 1, 2 ou 3,
caractérisé en ce que chaque segment de sabot (46) comprend au moins deux surfaces périphériques planes (64, 66) (figures 3c, 4b).

5. Sabot selon la revendication 1, 2, 3 ou 4,
caractérisé en ce que deux surfaces périphériques planes voisines de deux segments de sabot voisins se raccordent ou se rencontrent le long de la ligne de séparation entre segments (32) en direction périphérique sous un angle inférieur à 30° (figure 6).

6. Sabot selon les revendications 1, 2, 3 ou 4,
caractérisé en ce que deux surfaces périphériques planes voisines (56) de deux segments de sabot voisins (47) se prolongent mutuellement en ligne droite ou en plan en direction périphérique le long de la ligne de séparation (62) entre segments (figure 4a).

7. Sabot selon l'une quelconque des revendications 1 à 6,
caractérisé en ce que vues en section, les surfaces périphériques planes (56) de chaque segment de sabot (47) forment entre elles dans la région dorsale située entre les surfaces de séparation de segments (61, 62) un angle de 60° et sont à angle droit par rapport aux surfaces de séparation de segments voisins (61, 62) (figure 4a).

8. Sabot selon l'une quelconque des revendications 1 à 7,
caractérisé en ce qu'entre les surfaces périphériques planes (64, 70) de chaque segment de sabot (48) est prévue dans la région dorsale une région périphérique biseautée ou arrondie (58) (figure 4b).

9. Sabot selon l'une quelconque des revendications 1 à 8,
caractérisé en ce qu'à la place des surfaces périphériques planes sont prévues des surfaces périphériques légèrement courbées vers l'extérieur (68, 70) et dans la région dorsale et entre les surfaces périphériques légèrement courbes (68, 70) une région périphérique fortement courbée ou arrondie (58) (figure 8).

10. Sabot selon l'une quelconque des revendications 1 à 9,
caractérisé en ce que la forme triangulaire de la section n'est prévue que dans une région de longueur limitée (36) du sabot (60) entre la bride de guidage avant (12) et la bride de poussée arrière (14), cette région en longueur (36) se raccordant directement à la bride de guidage avant (12) et la région restante dont le calibre est de diamètre plus réduit étant constituée à symétrie de révolution à l'avant de la bride de poussée (14).

11. Sabot selon la revendication 10,
caractérisé en ce que la région en longueur (36) comprenant la section de forme triangulaire est inférieure de 80%, et de préférence d'environ 60%, à la distance entre la bride de guidage avant (12) et la bride de poussée arrière (14) (figure 5).

12. Sabot selon l'une quelconque des revendications 1 à 11,
caractérisé en ce que les surfaces périphériques planes (64) d'un segment de sabot (46) sont orientés légèrement en oblique par rapport à l'axe longitudinal (A) (figure 5a).

13. Sabot selon l'une quelconque des revendications 1 à 12,
caractérisé en ce que les trois surfaces externes (70) de la section de forme triangulaire du sabot ont une forme courbe et légèrement convexe vers l'extérieur, ce qui permet d'obtenir une section dont la forme d'ensemble est polygonale.

14. Sabot selon la revendication 13,
caractérisé en ce que la courbure ou le bombement d'une surface externe (70) de la section de forme polygonale (72) est aussi faible que possible et satisfait la condition géométrique b plus petit ou égal à a (b ≦ a), où "b" est égal à la distance maximale (74) entre la surface externe courbe (70) et une droite (76) passant entre les deux points externes (78) de la surface externe courbe (70) et "a" est égal à la distance maximale (82) entre la surface externe courbe (70) et la surface périphérique circulaire d'origine (80).

15. Sabot selon la revendication 13 ou 14,
caractérisé en ce que chaque segment de sabot (42, 44, 46) présente, vue en section dans la région dorsale centrale (84) entre les deux surfaces externes voisines légèrement bombées (70), une étroite section d'une surface externe en forme d'arc de cercle (58), dont le rayon (Rₚₒₗ) a son origine au centre (A) de la section d'ensemble du sabot (60, 72) (même point où se coupent les surfaces de séparation des segments).

16. Sabot selon la revendication 15,
caractérisé en ce que pour une section quelconque du sabot, la longueur de la section de surface externe en forme d'arc de cercle (58), vue en direction périphérique, est plus petite ou égale à la longueur C (86) de la surface de séparation (31, 32, 33) des segments.

17. Sabot à segments éjectables (88), notamment de grande longueur, destiné à un projectile à effet cinétique sous-calibre à fort degré d'élancement, constitue par au moins deux segments de sabot à surfaces de séparation planes parallèles voisines et au moins une bride de poussée étanche aux gaz de gros calibre, dans lequel des mesures déterminées permettant l'augmentation de la rigidité en flexion sont prévues dans des régions du sabot qui ne sont pas de gros calibre,
caractérisé en ce que la section d'ensemble du sabot (88) présente du fait d'une subdivision en quatre segments de sabot (90), au moins dans une région partielle de sa longueur, une forme de sa section qui est sensiblement carrée, dans laquelle une tangente appliquée en chaque point de la périphérie du sabot ne passe pas par la surface de la section du sabot.

18. Sabot selon la revendication 17,
caractérisé en ce que les quatre surfaces externes (70) de la section de forme carrée sont constituées sous une forme bombée et légèrement convexe vers l'extérieur.

19. Sabot selon la revendication 17 ou 18,
caractérisé en ce que chaque segment de sabot (90) comprend, vu en coupe, dans la région dorsale centrale située entre les deux surfaces externes voisines légèrement courbées (70'), un étroit segment de surface externe de forme en arc de cercle (58), dont le rayon (R_{qua}) a son origine au centre (A) de la surface d'ensemble de la section du sabot (88).
